# EUROPÄISCHE PATENTSCHRIFT

(11) **EP 2 527 576 B1**
(45) Veröffentlichungstag und Bekanntmachung des Hinweises auf die Patenterteilung: **16.07.2014**
(21) Anmeldenummer: 12179325.1
(22) Anmeldetag: 28.04.2009
(51) Int. Cl.: E05D 15/58, E06B 3/50, E05D 11/06, E05D 11/10, E05F 1/12, E05D 3/14

(54) **Scharnier insbesondere für eine Verschiebevorrichtung**
Moving device for pivotable partition elements and furniture
Dispositif de déplacement pour éléments de séparation maintenus de manière rotative et élément de mobilier

(43) Veröffentlichungstag der Anmeldung: 28.11.2012
(62) Teilanmeldung aus: 09158984.6
(73) Patentinhaber: HAWA AG, 8932 Mettmenstetten (CH)
(72) Erfinder: Haab, Gregor, 6319 Allenwinden (CH); Frei, Martin, 8913 Ottenbach (CH); Wasilewski, Wladyslaw, 51105 Köln (DE); Heisig, Rolf, 72768 Reutlingen (DE)
(74) Vertreter: Rutz & Partner

(56) Entgegenhaltungen:
- EP-A2- 1 231 346
- WO-A2-2008/024469
- CH-A- 436 019
- DE-A1- 4 217 640
- FR-A1- 2 869 343
- JP-A- 2003 278 440
- US-A- 5 395 165

## Beschreibung

Die Erfindung betrifft ein Scharnier, insbesondere ein Scharnier für eine Verschiebevorrichtung, mittels der ein Trennelement drehbar gehalten wird.

Zum Trennen oder Gestalten von Räumen oder zum Abschliessen von Möbelstücken werden oft Glas- oder Holzwände, Türen oder Läden verwendet.

Da ein drehbar gehaltenes Trennelement nach dem Öffnen eines Möbelstücks meist störend in Erscheinung tritt, wurden Lösungen entwickelt, die es erlauben, das Trennelement nach dem Öffnen des Möbelstücks in einen darin vorgesehenen, gegebenenfalls durch eine Zwischenwand begrenzten Zwischenraum einzuschieben.

Aus [1], US 5'149'180 A, ist ein Möbelstück mit einer Verschiebevorrichtung bekannt, mittels der eine an einem Anschlagprofil drehbar gehaltene Tür aus einer Gebrauchsposition in ein Türfach versenkbar ist, welches mindestens eine Seitenwand aufweist. Das Anschlagprofil ist von einem Scherenkreuz, welches zwei gelenkig miteinander verbundene Scherenelemente aufweist, beim Einfahren in das Türfach und beim Ausfahren in vertikaler Lage gehalten. Eines der beiden Scherenelemente ist mit dem oberen Ende an der Oberseite des Anschlagprofils an einem Scherenlager drehbar und mit dem unteren Ende innerhalb des Türfachs in einer Führungsvorrichtung drehbar und vertikal verschiebbar gehalten. Das zweite Scherenelement ist mit dem oberen Ende innerhalb des Türfachs in einer Verankerung drehbar und mit dem unteren Ende an der Unterseite des Anschlagprofils drehbar und vertikal verschiebbar gehalten. Beim Versenken und Ausfahren der Türe bleiben die oberen Enden der Scherenelemente daher stets auf gleicher Höhe, während die unteren Enden vertikal verschoben werden. Die Drehpunkte an den Enden der Scherenelemente bilden im Idealfall stets ein Rechteck. Durch das Lösen des Scherenlagers vom Anschlagprofil kann dieses vertikal verschoben werden, um die Tür innerhalb des Türfachs in gleichem Abstand von der Oberseite und der Unterseite des Schrankes zu positionieren.

Ferner sind in [1] eine obere und eine untere Schiene vorgesehen, entlang denen das Anschlagprofil mittels Führungslaschen geführt ist, um ein Verdrehen und Verklemmen des Scherenkreuzes zu verhindern.

Das Trennelement ist bei der Verschiebevorrichtung durch wenigstens ein Scharnier mit dem Anschlagprofil verbunden. Scharniere für Möbeltüren sind aus zahlreichen Publikationen bekannt.

Aus, [2], EP 0 909 864 A2, ist ein für Möbeltüren vorgesehenes Scharnier mit einem Scharnierarm bekannt, der mittels eines äusseren und eines inneren Gelenkhebels, die zusammen mit vier Gelenkachsen ein Gelenkviereck bilden, mit einem Scharniertopf verbunden ist. Einer der Gelenkhebel ist als doppelarmiger Hebel mit einem frei in den Scharnierarm weisenden Arm ausgebildet, der von einer im Scharnierarm gelagerten Feder beaufschlagt wird und der zwei senkrecht zu den Gelenkachsen ausgerichtete Seitenstege aufweist. Dabei drückt die Feder auf einen vorzugsweise zylindrischen Metallstift, der zwischen den Seitenstegen des frei in den Scharnierarm ragenden Armes des Gelenkhebels gehalten ist.

Durch die Verwendung eines Metallstifts, der aus wesentlich hochwertigerem und abriebfesterem Material besteht, als der Gelenkhebel, kann die Lebensdauer des Scharniers im Vergleich zu einem Scharnier, bei dem die Feder direkt am Gelenkshebel reibt, beträchtlich erhöht werden.

Aus, [3], EP 1 048 809 A1, ist ein Scharnier bekannt, bei dem eine Blattfeder auf einen Block beispielsweise aus Kunststoff einwirkt, der auf einen Gelenkhebel aufgesetzt ist. Durch die Verwendung eines Blocks aus Kunststoff soll wiederum die Reibung zwischen dem Gelenkhebel und der Blattfeder reduziert werden.
[4], DE 3914103 A1, zeigt eine Lösung, bei der die Feder über einen einarmigen Hebel auf den Gelenkhebel einwirkt. Bei dieser Lösung bleibt die Feder geschützt, während die Reibung zwischen dem einarmigen Hebel und dem Gelenkhebel erfolgt.

Das gegenseitige Reiben von Vorrichtungsteilen führt daher zu einem mehr oder weniger frühzeitigen Verschleiss des Scharniers. Die Einsatz zusätzlicher Teile, beispielsweise des erwähnten Metallstifts, des Kunststoffblocks oder des einarmigen Hebels, führt nur zu einer Reduktion des Verschleisses, jedoch zu einem höheren Aufwand und Raumbedarf.

Nachteilig ist ferner, dass die erwähnte Reibung zwischen den Vorrichtungsteilen Kräfte absorbiert, die für die Funktion des Scharniers nicht mehr zur Verfügung stehen.

Zudem ist die Krafteinwirkung der Feder auf das mit dem Scharnier verbundene Trennelement relativ gering, so dass die Funktionen zur Öffnung oder zur Schliessung des Trennelements durch die Federkraft kaum, teilweise oder überhaupt nicht unterstützt werden. Typischerweise erfolgt lediglich ein Halten des Trennelements in einer Stellung des Trennelements. Beim Gegenstand von [4] tritt lediglich in der Schliessposition des Trennelements ein relativ geringes Schliessmoment auf.

Ferner resultieren aufgrund der Reibung innerhalb des Scharniers störende Geräusche.

Weiterhin nimmt die Feder in den Scharnieren von [2], [3] und [4] relativ viel Raum in Anspruch, welcher naturgemäss nur spärlich zur Verfügung steht.

Nachteilig bei den Vorrichtungen von [2], [3] und [4] ist ferner, dass die Scharnierstellung mit geöffnetem Trennelement nicht justierbar ist. Das Trennelement ist in geöffneter Stellung daher nicht senkrecht zum Möbel und zum gegebenenfalls darin vorgesehenen Türfach ausgerichtet, weshalb einerseits ein ästhetisch nicht vorteilhafter Eindruck resultiert und andererseits das Trennelement an den Seitenwänden des Türfachs anschlagen kann, wodurch störende Geräusche und Verschleisserscheinungen auftreten können.

Aus der FR2869343 A1 ist ein Scharnier gemäß dem Oberbegriff des Anspruchs 1 bekannt, welches einen von einer Hebelwelle gehaltenen ersten Hebel und einen mit einer Dämpfungsvorrichtung verbundenen zweiten Hebel aufweist. Die Hebelwelle hält die Windungen einer Antriebsfeder, die mit einem Endstück auf den ersten Hebel einwirkt.

Aus der CH436019A ist ein Schnappscharnier bekannt, dessen Hauptbestandteile unter Einwirkung wenigstens eines Federorgans stehen und mit diesem unter Bildung eines Kniegelenkes verbunden sind. Die Hauptbestandteile sind durch Schubstangen mit parallel zueinander vorgesehenen Schwenkachsen verbunden, wobei das Federorgan auf wenigstens eine der Schubstangen wirkt.

Aus der WO2008024469A2 ist ein Scharnier bekannt, welches zwei Hebelarme aufweist, die durch eine Schraube in einem gewünschten gegenseitigen Abstand fixierbar sind.

Aus der US5395165A ist ein Möbelstück mit einer Verschiebevorrichtung bekannt, die zwei verschiebbar gelagerte Scharniere aufweist, mittels denen eine Tür drehbar gehalten und in ein Türfach versenkbar ist.

Der Erfindung liegt daher die Aufgabe zu Grunde, die bekannten Scharniere zu verbessern und die beschriebenen Nachteile zu überwinden. Insbesondere soll ein Scharnier geschaffen werden, bei dem Verschleisserscheinungen am Scharnier selbst und an damit verbundenen Teilen vermieden werden können. Insbesondere sollen Reibungen zwischen Vorrichtungsteilen des Scharniers und der Verschleiss derselben vermieden werden. Weiterhin sollen vom Scharnier abgegebene Geräusche vermieden oder weitgehend reduziert werden.

Weiterhin soll ein kräftigeres Federelement einsetzbar sein, dessen Kraft optimal auf den zugehörigen Gelenkhebel übertragen wird und welches gleichzeitig kaum Platz in Anspruch nimmt.

Das Hebelwerk soll derart ausgestaltet sein, dass durch das Hebelwerk und das Federelement in beiden Endpositionen ein kräftiges Funktionsmoment auf das Trennelement ausgeübt wird, so dass das Trennelement selbsttätig in die jeweilige Endposition geführt wird.

Das Scharnier soll dabei raumsparend aufgebaut und an beliebigen Trennelementen, wie Glasplatten oder Holzplatten montierbar sein.

Die Lösung dieser Aufgabe gelingt mit einem Scharnier, wie es in Anspruch 1 definiert ist. Vorteilhafte Ausgestaltungen des Scharniers sind in weiteren Ansprüchen angegeben.

Das Scharnier, das der drehbaren Lagerung eines Trennelements dient, umfasst ein mit dem Trennelement verbindbares Montageelement, das über ein Hebelwerk mit einem Anschlagteil verbunden ist. Erfindungsgemäss ist das Anschlagteil mit dem ersten Endstück eines von einer Antriebsfeder angetriebenen Antriebshebels und mit dem ersten Endstück eines Stellhebels gelenkig verbunden, dessen zweites Endstück gelenkig mit dem ersten Endstück eines mit dem Montageelement verbundenen Montagehebels verbunden ist, dessen zweites Endstück mit dem zweiten Endstück des Antriebshebels verbunden ist, welcher den Montagehebel gegen den Stellhebel drückt, so dass das zweite Endstück des Stellhebels und das erste Endstück des Montagehebels bei geöffnetem Trennelement gegen den Antriebshebel und bei geschlossenem Trennelement vom Antriebshebel weggedrückt werden.

Die Endposition des Scharniers wird bei geöffnetem Trennelement erreicht, wenn die dritte Hebelwelle oder damit verbundene Teile des Stellhebels oder des Montagehebels an den Antriebshebel anschlagen. Die Endposition des Scharniers wird bei geschlossenem Trennelement spätestens dann erreicht, wenn das Montageelement, gegebenenfalls der Scharniertopf am Antriebshebel anliegt. Der Stellhebel und der Montagehebel bilden an der Verbindungsstelle daher ein Kniegelenk, welches, je nach Lage, durch den Antriebshebel in die eine oder andere Richtung gedrückt wird. In der Lage, in der die Drehachsen des Stellhebels und des Montagehebels genau in einer Ebene liegen, werden sie gegeneinander gedrückt. Sobald das Trennelement nun nur minimal in die eine oder andere Richtung gedreht wird, wird das Kniegelenk ebenfalls in eine entsprechende Richtung geführt und gefaltet, wobei das Trennelement automatisch bis zum Anschlag in die Endposition fährt, in der das Trennelement entweder geöffnet oder geschlossen ist.

Aufgrund der optimalen Einwirkung der Antriebsfeder auf den Antriebshebel wird eine erhebliche Kraft auf das Trennelement ausgeübt, so dass der betreffende Vorgang zum Öffnen oder Schliessen des Trennelements praktisch selbsttätig ausgeführt wird. Die Antriebsfeder wirkt dabei mit nahezu konstanter Kraft auf dieselbe Stelle des Antriebshebels ein, weshalb über den gesamten Schwenkbereich eine nahezu konstante Beschleunigung resultiert und jegliche Reibung zwischen diesen Teilen vermieden wird. Entsprechend werden auch Verschleisserscheinungen und Geräusche vermieden. Weiterhin werden keine Hilfselemente benötigt. Es wird eine Antriebsfeder verwendet, die wenigstens ein in der Form einer Spiralfeder vorliegendes Federpaket aufweist, welches zusammen mit dem betreffenden Endstück des Antriebshebels von einer ersten Hebelwelle gehalten wird. Die Endstücke und/oder ein Zwischenstück der Antriebsfeder drehen mit dem Antriebshebel daher um dieselbe Achse, weshalb das betreffende Endstück des Antriebshebels und eines oder zwei Federpakete der Antriebsfeder nebeneinander angeordnet werden können und dadurch ein nur geringes zylindrisches Raumvolumen in Anspruch nehmen.

Dazu weist das Anschlagteil vorzugsweise einen ersten Lagerkörper auf, in dem die dem Halten des Antriebshebels und der Antriebsfeder dienende erste Hebelwelle gelagert ist. Auf einer oder auf beiden Seiten des ersten Lagerkörpers ist je ein Federpaket der als Spiralfeder ausgebildeten Antriebsfeder angeordnet, die einerseits gegen das Anschlagteil und andererseits mit einem Endstück oder einem Mittelstück gegen den Antriebshebel drückt.

Das Anschlagteil weist wenigstens einen zweiten Lagerkörper auf, in dem eine dem Halten des Stellhebels dienende zweite Hebelwelle gelagert ist.

Ferner sind die zweiten Endstücke des Antriebshebels und des Montagehebels durch eine vierte Hebelwelle miteinander verbunden.

Es resultiert daher ein Hebelwerk, welches von der Antriebsfeder mit hoher Kraft reibungslos angetrieben wird.

Die Antriebsfeder kann beispielsweise pro Federpaket 10 Windungen und einen Drahtdurchmesser von beispielsweise 0,5 mm bis 2 mm aufweisen. Die Anzahl der Windungen und der Drahtdurchmesser sind dabei an die Last des Türelements angepasst. Interessant ist, dass bei der erfindungsgemässen Konstruktion des Scharniers die Federkraft praktische beliebig erhöht werden kann, ohne dass der Raumbedarf signifikant ansteigt. Besonders vorteilhaft ist ferner, dass der Federweg bzw. der Drehwinkel des entsprechenden Endstücks oder Mittelstücks der Antriebsfeder sehr gross ist und die Antriebsfeder dadurch über den gesamten Bewegungsbereich des Scharniers eine praktisch konstant hohe Krafteinwirkung liefert.

Wie erwähnt, wird bei geöffnetem Trennelement die dritte Hebelwelle gegen den Antriebshebel geführt, bis die dritte Hebelwelle oder Teile des Stellhebels oder des Montagehebels am Antriebshebel anschlagen. In einer vorzugsweisen Ausgestaltung wird daher ein Anschlagelement vorgesehen, welches den minimalen Abstand der dritten Hebelwelle zum Antriebshebel begrenzt. Vorzugsweise wird im Antriebshebel eine drehbar gelagerte Anschlagschraube vorgesehen, mittels der der minimale Abstand zwischen der dritten Hebelwelle und dem Antriebshebel und somit die Ausrichtung des Trennelements in geöffneter Endlage einstellbar ist. Vorzugsweise ist ein Anschlagselement am Stellhebel vorgesehen, welches mit der Anschlagschraube zusammenwirkt.

In einer weiteren vorzugsweisen Ausgestaltung ist das Montageelement, gegebenenfalls der Scharniertopf, gegenüber dem Montagehebel verschiebbar und mittels einer Verbindungsschraube fixierbar. Der Montagehebel kann daher fest mit dem Montageelement verbunden sein oder, alternativ, in wahlweiser Lage mit dem Montageelement verbunden werden, wodurch eine höhere Flexibilität erreicht wird. Das Trennelement kann daher mit einfachen Massnahmen parallel zur Anschlagleiste ausgerichtet werden. Besonders einfach gelingt dies, indem am Montagehebel ein Verbindungsstück mit einer Verzahnung und im Scharniertopf eine Werkzeugsenke vorgesehen wird, in die ein verzahntes Werkzeug derart einführbar ist, dass die Werkzeugverzahnung mit der Verzahnung des Verbindungsstücks zusammenwirkt. Nach dem Lösen der beispielsweise am Verbindungsstück vorgesehenen Verbindungsschraube kann das verzahnte Werkzeug gedreht und der Scharniertopf gegenüber dem Verbindungsstück wahlweise verschoben werden, wonach die Verbindungsschraube wieder fest gezogen wird.

In vorzugsweisen Ausgestaltungen werden die äusseren Formen des Antriebshebels, des Stellhebels und des Montagehebels aneinander angepasst, so dass sie zumindest teilweise ineinander verschiebbar sind. Beispielsweise weist der Montagehebel zumindest teilweise ein U-Profil auf, welches in den Scharniertopf eingepasst ist und/oder welches der Aufnahme des Antriebshebels in der Position dient, in der die dritte Lagerwelle gegen den Antriebshebel geführt ist.

Weiter wird vorzugsweise vorgesehen, dass, das zweite Endstück des Stellhebels und das erste Endstück des Montagehebels je zwei benachbarte, der Aufnahme der dritten Lagerwelle dienende Lagerelemente aufweisen, die derart voneinander beabstandete sind, dass dazwischen hindurch der Antriebshebel gegen die dritte Lagerwelle führbar und somit zwischen Teilen des Stellhebels und des Montagehebels zumindest teilweise versenkbar ist.

Nachfolgend wird die Erfindung anhand von Zeichnungen näher erläutert. Dabei zeigt:
- Fig. 1: eine in ein Möbelstück 1 integrierte Verschiebevorrichtung 2, mittels der ein von fünf Scharnieren 3 gehaltenes Trennelement 11 in ein Türfach 14 verschiebbar ist, welches von einer äusseren Seitenwand 12 und einer Zwischenwand 13 des Möbelstücks 1 begrenzt ist;
- Fig. 2: die Verschiebevorrichtung 2 mit einem entlang einer oberen und einer unteren Schiene 27, 28 geführten Anschlagprofil 21, welches einerseits über die Scharniere 3 mit einem Trennelement 11 und anderseits mit einem Scherenkreuz 22 verbunden ist, dessen erste und zweite Scherenelemente 221, 222 an den oberen Enden fest mit einer Verankerung 23 bzw. dem Anschlagprofil 21 verbunden und an den unteren Enden in Führungsvorrichtung 24 bzw. im Anschlagprofil 21 geführt sind;
- Fig. 3 eine: Ausführungsform eines erfindungsgemässen Scharniers 3 in geöffneter Stellung;
- Fig. 4: ein erfindungsgemässes Scharnier 3 in geöffneter Stellung, mit einem am Anschlagprofil 21 montierten Anschlagteil 30, welches einerseits über einen von einer Antriebsfeder 35 angetriebenen Antriebshebel 31 und andererseits über einen Stellhebel 32 und einen Montagehebel 33 mit einem Scharniertopf 38 verbunden ist;
- Fig. 5: das Anschlagteil 30 von Figur 8 mit einem dem Halten einer ersten Lagerwelle 361 dienenden ersten und zwei dem Halten einer zweiten Lagerwelle 362 dienenden zweiten Lagerkörpern 304;
- Fig. 6a: in prinzipieller Darstellung das erfindungsgemässe Scharnier 3 mit dem am Anschlagprofil 21 angeschlagenen Anschlagteil 30 sowie dem von der Antriebsfeder 35 angetriebenen Antriebshebel 31, dem Stellhebel 32 und dem Montagehebel 33;
- Fig. 6b: das erfindungsgemässe Scharnier 3 von Figur 10a in einer konkreten Ausgestaltung;
- Fig. 7a-c: in prinzipieller Darstellung das Scharnier 3 von Figur 10a mit dem Hebelwerk in einer geöffneten Stellung (Fig. 11a), in einer Übergangstellung (Fig. 11b) und in einer Schliessstellung (Fig. 11c);
- Fig. 8a-c: das konkret gezeigte Scharnier 3 von Figur 8 in einer geöffneten Stellung (Fig. 12a), in einer Übergangstellung (Fig. 12b) und in einer Schliessstellung (Fig. 12c);
- Fig. 9: das erfindungsgemässe Scharnier 3 in einer Explosionsdarstellung mit Verbindungslinien, welche den Einsatz der ersten, zweiten, dritten und vierten Lagerwelle 631, 632, 633, 634 repräsentieren;
- Fig. 10a: das Anschlagteil 30 von Figur 9 mit eingesetzter erster Lagerwelle 361, durch die die Antriebsfeder 35 und der Antriebshebel 31 gehalten sind, und mit eingesetzter zweiter Lagerwelle 362, durch die der Stellhebel 32 gehalten ist;
- Fig. 10b: das Anschlagteil 30 mit dem Antriebshebel 31 und dem Stellhebel 32, an deren freiliegenden Endstücken die dritte und vierte Lagerwelle 363, 364 eingesetzt werden, um den eingesetzten Montagehebel 33 zu montieren;
- Fig. 10c: das vollständig zusammengebaute Scharnier 3 mit dem mit dem Montagehebel 33 verbundenen Montageelement 38, welches als Scharniertopf ausgebildet ist;
- Fig. 11a: den Montagehebel 33 mit einem Montageelement 38, welches als Beschlag für eine Glastür 11 ausgebildet ist; und
- Fig. 11b: ein Möbelstück 1 mit einer Glastür 11, welche von einer erfindungsgemässen Verschiebevorrichtung 2 gehalten ist.

Figur 1 zeigt eine in ein Möbelstück 1 integrierte Verschiebevorrichtung 2, mittels der ein von fünf Scharnieren 3 gehaltenes Trennelement 3 in ein Türfach 14 verschiebbar ist, welches von einer äusseren Seitenwand 12 und einer Zwischenwand 13 des Möbelstücks 1 begrenzt ist.

Figur 2 zeigt die Verschiebevorrichtung 2 mit einem entlang einer oberen und einer unteren Schiene 27, 28 geführten Anschlagprofil 21, welches einerseits über die Scharniere 3 mit dem Trennelement 11 verbunden und anderseits von einem Scherenkreuz 22 in vertikaler Lage gehalten ist.

Das Scherenkreuz 22 weist zwei in der Mitte durch einen Gelenkbolzen 223 miteinander verbundene erste und zweite Scherenelemente 221, 222 auf. Das obere Endstück des ersten Scherenelements 221 ist drehbar mit einer Verankerung 23 verbunden, die an der Seitenwand 12 oder an der Zwischenwand 13 befestigt ist. Das untere Endstück des ersten Scherenelements 221 ist ihm Anschlagprofil 21 beispielsweise mittels eines Führungsprofils 26 vertikal verschiebbar gelagert. Das obere Endstück des zweiten Scherenelements 222 ist mittels eines Scherenlagers 6 drehbar gehalten, welches entlang dem Anschlagprofil 21 verschiebbar und an beliebiger Stelle mittels Montagebolzen fixierbar ist. Das untere Endstück des zweiten Scherenelements 222 ist in einer Führungsvorrichtung 24 verschiebbar gelagert, welche an der Seitenwand 12 oder an der Zwischenwand 13 befestigt ist. Grundsätzlich wäre es auch möglich, die unteren Endstücke der Scherenelemente 221, 222 drehbar zu halten und deren obere Endstücke verschiebbar zu lagern.

Aus Figur 2 ist ferner entnehmbar, dass die Verschiebevorrichtung 2 nicht nur an der Wand eines Möbelstücks 1, z.B. eine Schrankes, sondern an einer beliebigen Wand, beispielsweise der Wand eines Gebäudes befestigt werden kann, um eine Öffnung abzuschliessen oder das Trennelement parallel zur Gebäudewand zu positionieren. Die untere und obere Laufschiene 27, 28 kommen insbesondere dann zum Einsatz, wenn die Verschiebevorrichtung 2 mit schweren Trennelementen 11 verbunden wird. Bei leichteren Trennelementen 11 wird auf den Einsatz der Laufschienen 27, 28 normalerweise verzichtet.

Bei der Verschiebevorrichtung 2 ist eine Justierung der innerhalb des Türfachs 14 installierten Verankerung 23 nicht mehr notwendig. Alle erforderlichen Einstellungen können am Scherenlager 6 vorgenommen werden, welches in den Figuren 3a, 3b und 3c gezeigt ist.

Figur 3 zeigt eine Ausführungsform eines erfindungsgemässen Scharniers 3 in geöffneter Stellung, mit einem am Anschlagprofil 21 montierten Anschlagteil 30, welches einerseits über einen von einer Antriebsfeder 35 angetriebenen Antriebshebel 31 und andererseits über einen Stellhebel 32 und einen Montagehebel 33 mit einem Scharniertopf 38 verbunden ist. Aus Figur 3 ist besonders gut erkennbar, dass alle Montageschrauben 302 und Justierschrauben 315 des Scharniers 3 von vorn bedient werden können, was für den Installateur von grossem Vorteil ist.

Figur 4 zeigt das Anschlagteil 30 von Figur 3 mit einem dem Halten einer ersten Lagerwelle 361 dienenden ersten und zwei dem Halten einer zweiten Lagerwelle 362 dienenden zweiten Lagerkörpern 304. Es ist ersichtlich, dass die erste Lagerwelle 361 durch zwei spiralförmige Federpakete 353A, 353B der Antriebsfeder 35 geführt wird, die beidseits des Lagerkörpers 303 angeordnet sind. Die Endstücke 351 der Antriebsfeder 35 sind im Anschlagteil 30 drehfest verankert, während das Mittelteil 352, welches die beiden Federpakete 353A, 353B miteinander verbindet, frei liegt und um die erste Lagerwelle 361 gedreht werden kann. Vor dem Einsetzen der ersten Lagerwelle 361 wird zusätzlich das zugehörige zweibeinige Endstück des Antriebshebels 31 auf den Lagerkörper 33 derart aufgesetzt, dass das Mittelteil 352 der Antriebsfeder 35 auf dem Antriebshebel 31 aufliegt. Durch Drehen des eingesetzten Antriebshebels 31 nach oben wird das Mittelteil 352 daher mit nach oben gedreht und die Antriebsfeder 35 gespannt.

Mittels der zweiten Lagerwelle 362, die in die zweiten Lagerkörper 304 eingeführt wird, wird der Stellhebel 32 montiert. Die zweiten Lagerkörper 304 sind die mit einer Nase 3041 in der Montagenut 2122 des Anschlagprofils 21 verankerbar, während die am Anschlagteil 30 vorgesehenen Halteklauen 305 die Montageleiste 2121 am Anschlagteil 30 umfassen können. In Figur 5a ist illustriert, dass das Anschlagteil 30 und das Montageprofil 21 in der Folge gegenseitig fixiert werden können, indem Montagebolzen 302 durch Gewindebohrungen 301 im Anschlagteil 30 hindurch geführt und gegen das Montageprofil 21 gedreht werden. Die Halteklauen 305 werden in der Folge gegen die Montageleiste 2121 gezogen, weshalb der Eingriff der zweiten Lagerkörper 304 in die Montagenut 2122 gesichert ist.

Figur 10a zeigt in prinzipieller Darstellung ferner den von der Antriebsfeder 35 angetriebenen Antriebshebel 31, den Stellhebel 32 und den Montagehebel 33, die zusammen ein Hebelwerk bilden. Es ist gezeigt, dass der Stellhebel 32 mittels einer dritten Hebelwelle 363 mit dem Montagehebel 33 verbunden ist. Der Montagehebel 33, der mit einem Montageelement 38 bzw. einem Scharniertopf verbunden ist, ist mittels einer vierten Hebelwelle 364 mit dem zweiten Endstück des Antriebshebels 31 verbunden. Der Antriebshebel 31 wird von der Antriebsfeder 35 nun stets in dieselbe Richtung gegen den Montagehebel 33 und den Stellhebel 32 gedrückt und versucht durch Krafteinwirkung den Abstand a zwischen der zweiten Hebelwelle 362 und der vierten Hebelwelle 364 zu reduzieren. Diese Reduktion des Abstands gelingt, indem die dritte Hebelwelle 363 entweder gegen den Antriebshebel 31 oder von diesem weggeführt wird. Auf diese Weise werden die beiden Endpositionen des Scharniers 3 unter Krafteinwirkung des Antriebshebels 31 erreicht. Das gehaltene Trennelement 11 wird daher unter Krafteinwirkung in die Endposition geführt, in der das Trennelement 11 entweder senkrecht oder parallel zur Front des Möbelstücks 1 oder einer Gebäudeöffnung steht.

Von der Position, in der die zweite, dritte und vierte Hebelwelle 362, 363, 364 in einer Ebene liegen, kann das Scharnier 3 daher in die eine oder andere Richtung kippen, wobei die Bewegung in beide Richtungen über den gesamten Kippbereich vom Antriebshebel 31 mit nahezu konstanten Kraft unterstützt wird. Zu beachten ist dabei, dass die Antriebsfeder 35, die ausserordentlich kräftig ausgebildet sein kann, die Kraft ohne Reibungsverluste auf den Antriebshebel 31 überträgt, wodurch eine optimale Wirkung entfaltet wird. Gleichzeitig werden Verschleisserscheinungen vermieden, da die Vorrichtungsteile des Scharniers 3 reibungsfrei arbeiten.

In Figur 6a ist ferner gezeigt, dass der minimale Abstand zwischen der dritten Hebelwelle 363 und dem Antriebshebel 31 und somit eine Endposition mittels einer Anschlagschraube 315 einstellbar ist. Beispielsweise wirkt die Anschlagschraube 315 auf ein am Stellhebel 32 vorgesehenes Anschlagelement 321 ein welches in Figur 9 gezeigt ist.

Figur 6b zeigt in Schnittdarstellung das Scharnier 3 von Figur 6a in einer konkreten Ausgestaltung mit einem Scharniertopf 38. Unter Berücksichtigung der Grösse der Scharniertopfs 38 ist erkennbar, dass das Scharnier 3 nur eine geringe Grösse aufweist und das Hebelwerk 31, 32, 33 nur wenig Raum in Anspruch nimmt. Weiter ist gezeigt, dass das Scharnier 3 sich im Endanschlag befindet, in dem die Tür 11 geöffnet ist und die Anschlagschraube 315 an der dritten Hebelwelle 363 anliegt. Die dritte Hebelwelle 363 ist dabei vorzugsweise elastisch ausgestaltet, so dass sie beim Erreichen des Endanschlags von der Anschlagschraube 315 zurück gebogen werden kann. Die Tür 11 wird im Endanschlag daher elastisch aufgefangen, wobei Schlageinwirkungen auf das Scharnier 3 vermieden werden. Das Scharnier 3 und damit verbundene Teile werden daher vergleichsweise geringen Belastungen ausgesetzt, so dass eine einwandfreie Funktion des Scharniers 3 über lange Zeit gewährleistet bleibt. Damit die vorzugsweise gehärtete Hebelwelle 361 gegen Überdehnung geschützt wird, ist am zweiten Hebel 32 ein Anschlagelement 321 vorgesehen. Der kompakte Aufbau des Scharniers 3 mit stabilen, aneinander angepassten Hebeln 31, 32, 33 erlaubt ferner das Tragen von schweren Türelementen 11.

In vorteilhaften Ausgestaltungen wird zumindest einer der Hebel 31, 32, 33 des Hebelwerks nicht gerade ausgestaltet, wie dies in Figur 6a gezeigt ist. Stattdessen werden vorzugsweise leicht gekrümmte Hebel 31, 32 und/oder 33 verwendet, die eine minimale Verformbarkeit und/oder Elastizität aufweisen und sich damit hohen Kräften anpassen können, um ein einwandfreies Zusammenspiel der Vorrichtungsteile zu gewährleisten. Besonders vorteilhaft wird der Antriebshebel 31 mit einer C-, S- oder Z-Form ausgestaltet.

Die Figuren 7a, 7b und 7c zeigen die prinzipielle Darstellung des Scharniers 3 von Figur 6b mit dem Hebelwerk in einer geöffneten Stellung (Fig. 7a), in einer Übergangstellung (Fig. 7b) und in einer Schliessstellung (Fig. 7c). Von der Übergangstellung, kann das Scharnier 3 mit Unterstützung des Antriebshebels 31 entweder in die Stellung von Figur 7a kippen, in der der Montagehebel 33 senkrecht zum Möbelstück 1 ausgerichtet ist, oder in die Stellung von Figur 7c kippen, in der der Montagehebel 33 waagerecht zum Möbelstück 1 ausgerichtet ist. Zu beachten ist, dass die Antriebsfeder 35 in der Übergangsposition am stärksten gespannt und der Antriebshebel 31 am weitesten zurück gedreht ist. Von beiden Endpositionen her muss daher Kraft aufgewendet werden, um die Übergangsposition zu erreichen.

Die Figuren 8a, 8b und 8c zeigen das Scharnier 3 in der konkreten Ausgestaltung von Figur 3 in einer geöffneten Stellung (Fig. 8a), in einer Übergangstellung (Fig. 8b) und in einer Schliessstellung (Fig. 8c). Aus Figur 8b ist ersichtlich, dass der Antriebshebel 31 in der Übergangstellung am weitesten zurückgedreht ist.

Figur 9 zeigt das Scharnier 3 in einer Explosionsdarstellung mit Linien, welche den Einsatz der ersten, zweiten, dritten und vierten Lagerwelle 361, 362, 363, 364 in den einzelnen Vorrichtungsteilen 30, 31, 32, 33 und 35 zeigen. Es ist gezeigt, dass alle Endstücke der Hebel 31, 32 und 33, vorbehaltlich des zweiten Endstücks des Antriebshebels 31 je zwei voneinander getrennte Lagerelemente aufweisen, welche der Aufnahme der zugehörigen Lagerwelle 362; 363; 364 dienen. Die Lagerelemente an den Endstücken der Hebel 31, 32 und 33 sind dabei derart voneinander beabstandet, dass sie benachbart zueinander oder zu einem Lagerkörper 303; 304 mit minimalen Zwischenräumen entlang der zugehörigen Lagerwelle 361; 362; 363; 364 angeordnet werden können. Ferner sind die Hebel 31, 32 und 33 derart ausgestaltet, dass sie ineinander eingreifen oder mit minimalem Raumbedarf aneinander anliegen können. Der Montagehebel 33 ist dabei derart U-Profil-förmig ausgestaltet, dass er teilweise vom Scharniertopf 38 aufgenommen werden kann und seinerseits den Antriebshebel 31 zumindest teilweise zwischen seinen Lagerelementen aufnehmen kann.

Zur Verbindung mit dem Scharniertopf 38 weist der Montagehebel 33 ein in der Art einer Zahnstange ausgebildetes Verbindungsstück 331 auf, welches eine Öffnung 3312 zur Durchführung einer Verbindungsschraube 381 und eine seitliche Verzahnung 3311 aufweist. Die Verbindungsschraube 381 wird durch eine Öffnung im Boden des Scharniertopfs 38 geführt und in eine Schraubenmutter 382 eingedreht. Der Scharniertopf 38 ist entlang des Verbindungsstücks 331 verschiebbar und kann an passender Stelle durch Festziehen der Verbindungsschraube 381 fixiert werden. In Figur 10c ist gezeigt, dass zum Verschieben des Scharniertops 38 ein Kreuzschlitz-Schraubenzieher in eine Werkzeugsenke 385 eingesenkt werden kann, so dass die Zähne des Schraubenziehers in die Verzahnung 3311 im Verbindungsstück 331 eingreifen. Nach dem Lösen der Verbindungsschraube 381 kann der Scharniertopf 38 daher durch Drehen des eingesetzten Kreuzschlitz-Schraubenziehers entlang dem Verbindungsstück 331 verschoben werden. Dies erlaubt eine besonders einfache und präzise Justierung der Position bzw. des Abstandes des Scharniertopfs 38 von der Anschlagleiste 21.

In den Figuren 10a, 10b und 10c ist der Zusammenbau der Elemente des Scharniers 3 gezeigt. Mit Bezug auf Figur 5 wurde das Einsetzen der ersten und der zweiten Lagerwelle 361, 362 sowie die Verbindung des Antriebshebels 31, der Antriebsfeder 35 und des Stellhebels 32 mit dem Anschlagteil 30 beschrieben.

Figur 10a zeigt nun das Anschlagteil 30 von Figur 5 mit eingesetzter erster Lagerwelle 361, durch die die Antriebsfeder 35 und der Antriebshebel 31 gehalten sind, und mit eingesetzter zweiter Lagerwelle 362, durch die der Stellhebel 32 gehalten ist.

Figur 10b zeigt das Anschlagteil 30 mit dem Antriebshebel 31 und dem Stellhebel 32, an deren freiliegenden Endstücken die dritte und vierte Lagerwelle 363, 364 eingesetzt werden, um den eingesetzten Montagehebel 33 zu montieren.

Figur 10c zeigt das vollständig zusammengebaute Scharnier 3 mit dem auf den Montagehebel 33 aufgesetzten Scharniertopf 38.

Figur 11a zeigt den Montagehebel 33 mit einem Montageelement 38, welches als Beschlag für eine Glastür 11 ausgebildet ist.

Figur 11b zeigt ein Möbelstück 1 mit einer Glastür 11, an der eine Türleiste 110 befestigt ist, welche das in einer Aufnahmenut gehaltene Montageelement 38 beidseits umklammert.

Die Verschiebevorrichtung 2 und das Scharnier 3 befinden sich in der in Figur 8c gezeigten Position, in der das Möbelstück 1, dessen äussere Seitenwand 15 gezeigt ist, durch das Trennelement 11 abgeschlossen ist. Wie erwähnt ist die Erfindung vorteilhaft in der Möbelindustrie anwendbar. Die erfindungsgemässe Lösung ist jedoch auch in Gebäuden vorteilhaft für das Abschliessen oder Unterteilen von Räumen einsetzbar.

### Literaturverzeichnis

[1] US 5'149'180 A
[2] EP 0 909 864 A2
[3] EP 1 048 809 A1
[4] DE 3914103 A1
[5] US 6,052,867

## Patentansprüche

1. Scharnier (3) für die drehbare Lagerung eines Trennelements (11), mit einem mit dem Trennelement (11) verbindbaren Montageelement (38), insbesondere einem Scharniertopf, das über ein Hebelwerk (31, 32, 33) mit einem Anschlagteil (30) verbunden ist, das durch eine erste Hebelwelle (361) mit dem ersten Endstück eines Antriebshebels (31) des Hebelwerks und das durch eine zweite Hebelwelle (362) mit dem ersten Endstück eines Stellhebels (32) des Hebelwerks gelenkig verbunden ist, dessen zweites Endstück durch eine dritte Hebelwelle (363) mit einem Scharnierelement (33) des Hebelwerks verbunden ist, das durch eine vierte Hebelwelle (364) mit dem zweiten Endstück des Antriebshebels (31) verbunden ist, wobei eine Antriebsfeder (35), die mehrere die erste Hebelwelle (361) umschliessende Windungen aufweist, einerseits auf das Anschlagteil (30) und andererseits stets in dieselbe Richtung auf den Antriebshebel (31) einwirkt, **dadurch gekennzeichnet, dass** das Scharnierelement (33) ein mit dem Montageelement (38) verbindbarer Montagehebel ist, der zusammen mit dem Stellhebel (32) und der dritten Hebelwelle ein Kniegelenk bildet und der vom Antriebshebel (31), gegen den ein Endstück (351) oder ein Mittelstück (352) der Antriebsfeder (35) andrückt, derart gegen den Stellhebel (32) gedrückt wird, dass das Kniegelenk bei geöffnetem Trennelement (11) gegen den Antriebshebel (31) in eine erste Endposition des Scharniers (3) gedrückt wird und dass das Kniegelenk bei geschlossenem Trennelement (11) weg vom Antriebshebel (31) in eine zweite Endposition des Scharniers (3) gedrückt wird.

2. Scharnier (3) nach Anspruch 1, **dadurch gekennzeichnet, dass** das Anschlagteil (30) einen ersten Lagerkörper (303) aufweist, in dem die erste Hebelwelle (361) gelagert ist, auf der auf einer oder auf beiden Seiten des ersten Lagerkörpers (303) je ein Federpaket (353A; 353B) der als Spiralfeder ausgebildeten Antriebsfeder (35) angeordnet sind.

3. Scharnier (3) nach Anspruch 1 oder 2, **dadurch gekennzeichnet, dass** das Anschlagteil (30) einen zweiten Lagerkörper (304) aufweist, in dem die zweite Hebelwelle (362) gehalten ist.

4. Scharnier (3) nach Anspruch 1, **dadurch gekennzeichnet, dass** die dritte Hebelwelle (363) federelastisch ausgestaltet ist.

5. Scharnier (3) nach einem der Ansprüche 1 - 4, **dadurch gekennzeichnet, dass** eine vorzugsweise im Antriebshebel (31) drehbar gelagerte Anschlagschraube (315) vorgesehen ist, mittels der der minimale Abstand zwischen einerseits den einander zugewandten Endstücken des Stellhebels (32) und des Montagehebels (33) oder der dritten Hebelwelle (363) oder einem Anschlagselement (321) am Stellhebel (32) und andererseits dem Antriebshebel (31) und somit die Ausrichtung des Trennelements (11) in geöffneter Lage einstellbar ist.

6. Scharnier (3) nach einem der Ansprüche 1 - 5, **dadurch gekennzeichnet, dass** das Montageelement (38) gegenüber dem Montagehebel (33) verschiebbar und mittels einer Verbindungsschraube (381) und einer vorzugsweise mehrkantigen Schraubenmutter (382) fixierbar ist.

7. Scharnier (3) nach einem der Ansprüche 1 - 6, **dadurch gekennzeichnet, dass** der Montagehebel (33) zumindest teilweise ein U-Profil aufweist, welches in das einen Scharniertopf bildende Montageelement (38) eingepasst ist.

8. Scharnier (3) nach einem der Ansprüche 1 - 7, **dadurch gekennzeichnet, dass** der Montagehebel (33) zumindest teilweise ein U-Profil aufweist, welches der Aufnahme des Antriebshebels (31) dient.

9. Scharnier (3) nach einem der Ansprüche 1 - 8, **dadurch gekennzeichnet, dass** das zweite Endstück des zweiten Stellhebels (33) und das erste Endstück des Montagehebels (33) je zwei benachbarte, der Aufnahme der dritten Lagerwelle (363) dienende Lagerkörper (32A, 33A; 32B, 33B) aufweisen, die derart voneinander beabstandet sind, dass dazwischen hindurch der Antriebshebel (31) gegen die dritte Lagerwelle (363) führbar ist.

10. Scharnier (3) nach einem der Ansprüche 1 - 9, **dadurch gekennzeichnet, dass**, das Anschlagteil (30) mit einem Anschlagprofil (21) verbunden ist, das von einem Scherenkreuz (22) gehalten ist.

## Claims

1. Hinge (3) for pivotally supporting a separation element (11), with a mounting element (38), in particular a hinge cup, that is connectable to the separation element (11) and that is connected via a lever mechanism (31, 32, 33) to a mounting part (30) that is connected via first lever shaft (361) in an articulated way to the first end element of a drive lever (31) of the lever mechanism and that is connected via a second lever shaft (362) to the first end element of an adjusting lever (32) of the lever mechanism, of which the second end element is connected via a third lever shaft (363) in an articulated way to a hinge element (33) of the lever mechanism that is connected via a fourth lever shaft (364) to the second end element of the drive lever (31), wherein a drive spring (35), which comprises a plurality windings that surround the first lever shaft (361), acts on one side on the mounting part (30) and on the other side always in the same direction on the drive lever (31), **characterised in that** the hinge element (33) is a mounting lever (33) which is connectable to the mounting element (38) and which, together with the adjusting lever (32) and the third lever shaft, forms a knee joint, and which by the drive lever (31), against which an end element (351) or a middle element (352) of the drive spring (35) is pressing, is pressed against the adjusting lever (32) in such a way that the knee joint is pressed towards the drive lever (31) into a first end position when the separation element (11) is open and is pushed away from the drive lever (31) into a second end position when the separation element (11) is closed.

2. Hinge (3) according to claim 1, **characterised in that** the mounting part (30) comprises a first bearing body (303), in which the first lever shaft (361) is mounted, on which on one or both sides of the first bearing body (303) a spring package (353A; 353B) of the drive spring (35) each, which is formed as a helical spring, is arranged.

3. Hinge (3) according to claim 1 or 2, **characterised in that** the mounting part (30) comprises a second bearing body (304), in which the second lever shaft (362) is held.

4. Hinge (3) according to claim 1 or 2, **characterised in that** the third lever shaft (363) is arranged spring elastic.

5. Hinge (3) according to one of the claims 1-4, **characterised in that** a stop screw (315) is provided, which is rotatably mounted preferably in the drive lever (31) and with which the minimal distance between on the one hand the mutually facing end elements of the adjusting lever (32) and the mounting lever (33) or the third lever shaft (363) or a stop element (321) on the adjusting lever (32) and on the other hand the drive lever (31) and hence the orientation of the separation element (11) in the open position can be set.

6. Hinge (3) according to one of the claims 1-5, **characterised in that** the mounting element (38) is displaceable in relation to the mounting lever (33) and can be fixed by means of a connecting screw (381) and a preferably multi-edged nut (382).

7. Hinge (3) according to one of the claims 1-6, **characterised in that** the mounting lever (33) comprises at least in part a U-shaped profile, which is fitted into the mounting element (38) that forms a hinge cup.

8. Hinge (3) according to one of the claims 1-7, **characterised in that** the mounting lever (33) comprises at least in part a U-shaped profile, which serves for receiving the drive lever (31).

9. Hinge (3) according to one of the claims 1-8, **characterised in that** the second end element of the second adjusting lever (33) and the first end element of the mounting lever (33) each comprise two adjacent bearing bodies (32A, 33A; 32B, 33B) serving to receive the third bearing shaft (363), which bearing bodies (32A, 33A; 32B, 33B) are spaced apart from each other in such a way that the drive lever (31) can be guided between them towards the third bearing shaft (363).

10. Hinge (3) according to one of the claims 1 to 9, **characterised in that** the mounting part (30) is connected to a mounting bracket (21) that is held by a scissor assembly (22).

## Revendications

1. Charnière (3) pour le montage rotatif d'un élément de séparation (11) avec un élément de montage (38) pouvant être relié à l'élément de séparation (11), en particulier une cuvette de charnière, qui est reliée par l'intermédiaire d'un système de levier (31, 32, 33) à un élément de butée (30), qui est relié par un premier arbre de levier (361) à la première extrémité d'un levier d'entraînement (31) du système de levier et qui est reliée de manière articulée par un second arbre de levier (362) à la première extrémité d'un levier de réglage (32) du système de levier dont la seconde extrémité est reliée par un troisième arbre de levier (363) à un élément de charnière (33) du système de levier, qui est relié par un quatrième arbre de levier (364) à la seconde extrémité du levier d'entraînement (31), un ressort d'entraînement (35), qui présente plusieurs spires entourant le premier arbre de levier (361), agissant d'une part sur l'élément de butée (30) et d'autre part sur le levier d'entraînement (31) toujours dans la même direction, **caractérisée en ce que** l'élément de charnière (33) est un levier de montage qui peut être relié à l'élément de montage (38) qui forme ensemble avec le levier de réglage (32) et le troisième arbre de levier une articulation de genou et qui est pressé par le levier d'entraînement (31), contre lequel est pressé un élément d'extrémité (351) ou un élément médian (352) du ressort d'entraînement (35), contre le levier de réglage (32) de façon que l'articulation de genou, quand l'élément de séparation (11) est ouvert, est poussée vers le levier d'entraînement (31) dans une première position finale de la charnière (3) et que l'articulation de genou, quand l'élément de séparation (11) est fermée, est poussée dans un direction loin du levier d'entraînement (31) dans une second position finale de la charnière (3).

2. Charnière (3) selon la revendication 1, **caractérisée en ce que** l'élément de butée (30) présente un premier corps de palier (303) dans lequel est logé le premier arbre de levier (361), sur lequel sont disposé, sur une ou des deux côtés du premier corps de palier (303), respectivement un paquet de ressort (353A ; 353B) du ressort d'entraînement (35), qui est configuré comme un ressort hélicoïdal.

3. Charnière (3) selon la revendication 1 ou 2, **caractérisée en ce que** l'élément de butée (30) présente un second corps de palier (304) dans lequel est maintenu le second arbre de levier (362).

4. Charnière (3) selon la revendication 1, **caractérisée en ce que** le troisième arbre de levier (363) est configuré comme un ressort élastique.

5. Charnière (3) selon l'une des revendications 1-4, **caractérisée en ce qu'**il est prévu une vis de butée (315) logée de manière rotative de préférence dans le levier d'entraînement (31), au moyen de laquelle il est possible de régler la distance minimale entre d'une part les extrémités du levier de réglage et du levier de montage (33), étant face à face, ou du levier de montage (33) ou du troisième arbre de levier (363) ou d'un élément de butée (321) sur le levier de réglage (32) et d'autre part le levier d'entraînement (31) et ainsi l'orientation de l'élément de séparation (11) en position ouverte.

6. Charnière (3) selon l'une des revendications 1-5, **caractérisée en ce que** l'élément de montage (38) est coulissant par rapport au levier de montage (33) et peut être fixé au moyen d'une vis de liaison (381) et d'un écrou de préférence polygonal (382).

7. Charnière (3) selon l'une des revendications 1-6, **caractérisée en ce que** le levier de montage (33) présente au moins partiellement un profilé en U, qui est inséré dans l'élément de montage (38) formant une cuvette de charnière.

8. Charnière (3) selon l'une des revendications 1-7, **caractérisée en ce que** l'élément de montage (33) présente au moins partiellement un profilé en U qui sert au logement du levier d'entraînement (31).

9. Charnière (3) selon l'une des revendications 1-8, **caractérisée en ce que** la seconde extrémité du second levier de réglage (33) et la première extrémité du levier de montage (33) présentent chacun deux corps de palier (32A, 33A; 32B, 33B) voisins servant au logement du troisième arbre de palier (363), corps de palier (32A, 33A; 32B, 33B) qui sont à distance les unes des autres de sorte que le levier d'entraînement (31) peut être guidé à travers en direction du troisième arbre de palier (363).

10. Charnière (3) selon l'une des revendications 1-9, **caractérisée en ce que** l'élément de butée (30) est relié à un profil de butée (21), qui est maintenu par une croix en ciseaux (22).
